# EUROPÄISCHE PATENTANMELDUNG

(11) **EP 4 059 715 A1**
(43) Veröffentlichungstag der Anmeldung: **21.09.2022**
(21) Anmeldenummer: 21162627.0
(22) Anmeldetag: 15.03.2021
(51) Int. Cl.: B41F 15/44, B41F 15/42, B41F 33/00

(54) **VERFAHREN UND RAKELANORDNUNG ZUR ORTSAUFGELÖSTEN RAKELDRUCK-ÜBERWACHUNG FÜR DAS VERARBEITEN VON RAKELFÄHIGEN STOFFEN**

(71) Anmelder: Siemens Aktiengesellschaft, 80333 München (DE)
(72) Erfinder: Blank, Rene, 12249 Berlin (DE); Frühauf, Peter, 14612 Falkensee (DE); Heimann, Matthias, 14469 Potsdam (DE); Nerreter, Stefan, 15754 Heidesee OT Blossin (DE)

(57) **Zusammenfassung**

Um das Verarbeiten eines rakelfähigen Stoffes (SF) auf einer Bearbeitungsfläche (BAF) eines Werkstücks (WST, SBS, SBL) mit einer Rakel (RK, RK') zu verbessern, wird es vorgeschlagen, einen Rakeldruck (RKD) hierfür ortsaufgelöst zu überwachen. Dabei werden an mindestens zwei Erfassungsorten (EFO) über die Rakelbreite (RKB) der Rakel (RK, RK'), aufgrund von Inhomogenitäten (IHG) der Bearbeitungsfläche (BAF) in Bezug auf deren Oberflächenbeschaffenheit oder -struktur über die Rakelbreite (RKB) der Rakel (RK, RK') ungleichmäßig auftretende Verformungen (VF), die bei einer durch das Rakeln vorgenommenen Verteilung des Stoffes (SF) auf der Bearbeitungsfläche (BAF) die Ursache für unerwünschte Stoffschichtdickenschwankungen sind, durch taktile Dehnungsmessung (DMₜ) oder durch kontaktlose Abstandmessung (AMₖ) erfasst.

## Beschreibung

Die Erfindung bezieht sich auf ein Verfahren zur ortsaufgelösten Rakeldruck-Überwachung für das Verarbeiten von rakelfähigen Stoffen gemäß dem Oberbegriff des Patentanspruches 1 und eine Rakelanordnung zur ortsaufgelösten Rakeldruck-Überwachung für das Verarbeiten von rakelfähigen Stoffen gemäß dem Oberbegriff des Patentanspruches 8.

Der Rakeldruck ist ein Schlüsselparameter für das erfolgreiche Verarbeiten von rakelfähigen Stoffen, so z.B. in der Drucktechnologie mittels Sieb-/Schablonendruckverfahren für die Übertragung eines Druckmediums auf ein Substrat. Als Druckmedium kommen dabei z.B. Lacke oder Pasten in Frage, die im Druckverfahren, z.B. dem Schablonen-/Siebdruckverfahren, zur Leiterplattenherstellung auf einem Leiterplattensubstrat verarbeitet werden.

Durch Unebenheiten oder Verwölbungen des Substrates liegt die Schablone nicht gleichmäßig auf, was bei unzureichendem Rakeldruck zu inhomogenen Schichtdicken führen kann. Zu hoher Rakeldruck hingegen verschleißt nicht nur die Rakel und die Schablone/das Sieb schneller, es führt auch zum Ausrakeln größerer Aperturen, was ebenso zu Schichtdickenschwankungen führt.

Der Rakeldruck wird bisher in der Rakelaufnahme in der Maschine per Kraftmessdose gemessen und kann daraufhin eingestellt werden. Durch diese zentrale Messstelle sind jedoch keine ortsaufgelösten Schwankungen, die durch eine Neigung des Substrates entstehen können, messbar.

FIGUR 1 zeigt in Frontal- oder Rückansicht (obere Darstellung) sowie in Profilansicht (Seitenansicht, untere Darstellung) ein derartiges Szenario zur Verarbeitung eines rakelfähigen Stoffes SF, wie die bereits erwähnten Lacke oder Pasten, und zur Messung eines Rakeldrucks RKD. Gemäß diesem Szenario wird im Sieb-/Schablonendruck auf einem Werkstück WST, bestehend aus einem Substrat SBS mit einer darüber zur Verarbeitung des rakelfähigen Stoffes SF auf dem Substrat SBS angeordneten Schablone SBL, der Stoff SF mit einer Rakel RK, RK' und einem auf die Rakel RK, RK' über eine Rakelaufnahme RKAF ausgeübten und von einer in der Rakelaufnahme RKAF angeordneten Kraftmessdose KMD gemessenen Rakeldruck RKD auf einer Bearbeitungsfläche BAF verarbeitet. Dabei wird die Rakel RK, RK' durch den Rakeldruck RKD mit einer Biegung BG gebogen. Durch diese Biegung BG bildet die Rakel RK, RK' mit der Bearbeitungsfläche BAF auf der Schablone SB für eine gegebene Rakelbreite RKB einen keilförmigen Vorratsraum VR für den zu verarbeitenden Stoff SF. Der bevorratete Stoff SF wird bei gegebener Rakelbewegung in Richtung eines Rakelweges RKW sowie bei konstanter Biegung BG der Rakel RK, RK' über die Rakelbreite RKB, was bei einem konstanten Rakeldruck RKD und homogener Oberflächenbeschaffenheit oder -struktur der Bearbeitungsfläche BAF der Fall ist, auf der Bearbeitungsfläche BAF mit einer Stoffschichtdicke nach Maßgabe der Rakelbreite RKB gleichmäßig verteilt.

Die der Erfindung zugrundeliegende Aufgabe besteht darin, ein Verfahren und eine Rakelanordnung zur ortsaufgelösten Rakeldruck-Überwachung für das Verarbeiten von rakelfähigen Stoffen anzugeben, mit dem bzw. mit der das Verarbeiten der rakelfähigen Stoffe verbessert wird.

Diese Aufgabe wird ausgehend von dem im Oberbegriff des Patentanspruchs 1 definierten Verfahren durch die im Kennzeichen des Patentanspruches 1 angegebenen Merkmale gelöst.

Darüber hinaus wird die Aufgabe ausgehend von der im Oberbegriff des Patentanspruchs 8 definierten Rakelanordnung durch die im Kennzeichen des Patentanspruches 8 angegebenen Merkmale gelöst.

Die der Erfindung gemäß den unabhängigen Ansprüchen 1 und 8 zugrundeliegenden Idee besteht darin, einen Rakeldruck einer Rakel für das Verarbeiten, insbesondere im Druckverfahren, z.B. Schablonen-/Siebdruckverfahren, zur Leiterplattenherstellung auf einem Leiterplattensubstrat (vgl. Ansprüche 7 und 14), eines rakelfähigen Stoffes, der beispielsweise als Druckmedium, ein Lacken oder eine Paste sein kann (vgl. Ansprüche 7 und 14), auf einer Bearbeitungsfläche eines Werkstückes, z.B. ein Substrat mit einer Schablone oder einem Sieb, aufgebracht wird, ortsaufgelöst zu überwachen. Dabei werden an mindestens zwei Erfassungsorten über eine Rakelbreite der Rakel, aufgrund von Inhomogenitäten der Bearbeitungsfläche in Bezug auf deren Oberflächenbeschaffenheit oder -struktur über die Rakelbreite der Rakel ungleichmäßig auftretende Verformungen, die bei einer durch das Rakeln vorgenommenen Verteilung des Stoffes auf der Bearbeitungsfläche die Ursache für unerwünschte Stoffschichtdickenschwankungen sind, durch taktile Dehnungsmessung oder durch kontaktlose Abstandmessung erfasst.

Mit der erfindungsgemäßen Lehre können insbesondere für die zahlreichen, auf Druckverfahren basierenden Anwendungsmöglichkeiten für die Verarbeitung von rakelfähigen Stoffen Fehldrucke bzw. als solche klassifizierte Pseudofehler eines Stoff-Inspektionssystems oder Lot/Pasten-Inspektionssystems vermieden werden. Weiterhin bietet die Lehre eine viel detaillierte Bewertung der Eingangsqualität von Drucksubstraten (z.B. Leiterplatten), die vielfältig genutzt werden kann.

Darauf aufbauende Rakelsteuerungen können durch die Rakeldruckdaten, die während eines Stoffverarbeitungsprozess oder -zyklus erhoben werden, eine Rakelnivellierung vornehmen, ohne dies in einem separaten Nivellierungsschritt tun zu müssen. Zudem können stark verwölbte Werkstücke oder Substrate mit einer qualifizierten Meldung verworfen werden.

Die Anzahl der Erfassungsorte kann zu diesem Zweck grundsätzlich größer als zwei sein, aber als besonders vorteilhaft hat es sich gemäß den Ansprüchen 2 und 9 bei nichtlinearen Inhomogenitäten in der Oberflächenbeschaffenheit oder -struktur der Bearbeitungsfläche erwiesen, dass die ungleichmäßigen Verformungen der Rakel, die durch nichtlineare Inhomogenitäten hervorgerufen werden, an drei Erfassungsorten über die Rakelbreite der Rakel durch die taktile Dehnungsmessung oder die kontaktlose Abstandmessung erfasst werden.

Im Fall der Dehnungsmessung werden dabei vorzugsweise drei Dehnungsmessstreifen auf der Rakel platziert, so z.B. in Rakel-Positionen "LINKS, MITTE und RECHTS". Da die Rakel in einem Winkel über die Bearbeitungsfläche des Werkstücks mit der Schablone/dem Sieb streicht, biegt sich die Rakel, die z.B. als Blech oder Gummi ausgebildet ist, durch den aufgebrachten Rakeldruck, was in einer Biegung oder Dehnung resultiert, die von den drei Dehnungsmessstreifen an den drei Orten ortsaufgelöst erfasst wird.

Die Dehnungsmessung kann dabei bevorzugt gemäß den Ansprüchen 5 und 12 auf taktile Art und Weise, so neben den bereits vorstehend erwähnten "Dehnungsmessstreifen <DMS>"-basierten Dehnungsmesssensoren alternativ auch mit "Fiber Bragg Grating <FBG>"- basierte Dehnungsmesssensoren, durchgeführt werden.

Als Alternative zur taktilen Dehnungsmessung der Rakelverformung kann diese auch mit optischen Sensoren als kontaktlose Abstandsmessung erfasst werden. Dabei werden vorzugsweise wieder drei optische Sensoren, aber mindestens zwei optische Sensoren, z.B. bevorzugt mit der Rakelaufnahme mechanisch fest verbunden sein und beim Verarbeiten des rakelfähigen Stoffes mit der Rakel bei deren Rakelbewegung "mitfahren". Als weiteres kontaktloses Verfahren neben der Abstandsmessung, die z.B. mittels Triangulation oder konfokal durchgeführt werden kann, bietet sich die Erfassung der Verformung mittels Muster- oder Streifenprojektionsverfahren an (vgl. Ansprüche 6 und 13).

Ist der Untergrund für das Rakeln, z.B. die Bearbeitungsfläche des zu bearbeitenden Werkstücks oder des Substrats mit der Schablone, uneben oder weist andere lineare Inhomogenitäten, wie z.B. Verkippungen, auf oder ist die Rakel aus anderen Gründen schief, so ist die durch den Rakeldruck hervorgerufene Biegung über die Rakelbreite nicht (mehr) konstant, wie es bei einem ebenen Untergrund der Fall wäre. Über die an den drei Erfassungsorten installierten Dehnungsmesssensoren (DMS) oder optischen Sensoren kann diese ungleichmäßige Verformung der Rakel quantifiziert werden, indem die von den Sensoren gelieferten Messergebnisse in Form von Rakeldruckdaten zur Verfügung gestellt und ausgewertet werden.

Die Auswertung der Rakeldruckdaten bzw. Messwerte kann folgendermaßen aussehen: Übersteigt die Differenz von Daten bzw. Messwerten zwischen den Erfassungsorten einen Grenzwert oder unterschreitet ein Datum der Daten bzw. ein Messwert der Messwerte gesetzte Grenzen, so werden die Rakeldruckdaten zur Regelung des Rakeldrucks, zur Steuerung eines Verarbeitungsprozesses für die Verarbeitung der rakelfähigen Stoffe benutzt. Die Nutzung der Rakeldruckdaten kann z.B. gemäß der Ansprüche 4 und 11 darin bestehen, dass
- ein Steuerungskommando (z.B. ein Stopp- und/oder Verwurfsbefehl) zum Beenden der Stoff-Verarbeitung und/oder zum Verwerfen des Werkstücks mit der Bearbeitungsfläche generiert und ausgegeben wird,
- diese zur Datenerhebung und Gewinnung von Informationen über das Werkstück mit der zu bearbeitenden Bearbeitungsfläche ausgegeben werden,
- diese zum Eingreifen in den Verarbeitungsprozess derart genutzt werden, dass bei kleinen unmittelbar während des Verarbeitungsprozesses korrigierbaren Inhomogenitäten, z.B. Unebenheiten, in der Oberflächenbeschaffenheit oder -struktur der Bearbeitungsfläche - insbesondere dann, wenn diese durch "linearen" Verkippungen des Werkstücks hervorgerufen werden - die Rakel zum Ausgleich dieser korrigierbaren Inhomogenitäten neu ausgerichtet und/oder - wie bei einem Spurhalteassistenten - kontinuierlich nachgestellt wird.

Weiterhin können gemäß der Ansprüche 3 und 10 die durch die Dehnungsmessung oder Abstandmessung der Rakelverformungen generierten Rakeldruckdaten entweder auf einer eindimensionalen Messung an den Erfassungsorten entlang der Rakelbreite der Rakel oder auf eine zweidimensionale Messung entlang der Rakelbreite der Rakel und eines Rakelweges der bewegbaren Rakel basieren.

Durch die "oder"-Option wird insbesondere ein 2-dimensionales Höhenbild des zu bearbeitenden Werkstoffes bzw. des Substrates bezogen auf die Rakelkante gewonnen werden, was wiederum Rückschlüsse auf die Substratqualität bietet. Letzteres kann zum Beispiel dazu genutzt werden, einem nachfolgenden "Solder Paste Inspection <SPI>"-System Korrekturfaktoren zur Verfügung zu stellen, um unkritische, verwölbungsbedingte Abweichungen einer Sollvolumina der Stoffdepots zu akzeptieren, die ansonsten einen SPI-Fehler mit nachfolgendem Verwurf des Druckes bewirkt hätten.

Weitere Vorteile der Erfindung ergeben sich ausgehend von der Darstellung in der FIGUR 1 aus der nachfolgenden Beschreibung eines Ausführungsbeispiels der Erfindung anhand der FIGUREN 2 und 3 erläutert. Es zeigen:
FIGUR 2 in Frontal- oder Rückansicht (obere Darstellung) sowie in Profilansicht (Seitenansicht, untere Darstellung) eine Rakelanordnung zur ortsaufgelösten Rakeldruck-Überwachung für das Verarbeiten von rakelfähigen Stoffen mittels taktiler Dehnungsmessung,
FIGUR 3 in Frontal- oder Rückansicht (obere Darstellung) sowie in Profilansicht (Seitenansicht, untere Darstellung) eine Rakelanordnung zur ortsaufgelösten Rakeldruck-Überwachung für das Verarbeiten von rakelfähigen Stoffen mittels kontaktloser Abstandmessung.

FIGUR 2 zeigt ausgehend von der FIGUR 1 - wie dort in Frontal- oder Rückansicht (obere Darstellung) sowie in Profilansicht (Seitenansicht, untere Darstellung) - eine Rakelanordnung RKA zur ortsaufgelösten Überwachung eines Rakeldrucks RKD für das Verarbeiten eines rakelfähigen Stoffes SF, z.B. eines Lacks oder einer Paste, mittels taktiler Dehnungsmessung DMₜ. Die Rakelanordnung RKA enthält hierfür eine Rakel RK mit einer Einrichtung zur taktilen Dehnungsmessung EDMₜ und eine Rakel-Antriebs-/Steuerungseinheit RASE, die nicht zuletzt für die Überwachung des Rakeldrucks RKD eine gemeinsame Funktionseinheit bilden. Hierfür enthält die Rakel-Antriebs-/Steuerungseinheit RASE zum einen zur Bewegung der Rakel RK, wie in der Seitenansicht der FIGUR 2 dargestellt entlang eines Rakelweges RKW, eine herkömmlich ausgebildete und deshalb nicht explizit dargestellte und weiter betrachtete Antriebsvorrichtung und zum anderen eine ebenfalls nicht im Detail dargestellte und beschriebene Steuerungseinrichtung. Die Steuerungseinrichtung ist für sämtliche Steuerungsaufgaben der Rakelanordnung RKA zuständig und ist unter anderem im Zusammenhang mit der Überwachung des Rakeldrucks RKD, wie später erläutert werden wird und wenngleich auch nicht explizit dargestellt, mit der Einrichtung zur taktilen Dehnungsmessung EDMₜ verbunden. Eine dieser Steuerungsaufgaben ist die Bereitstellung des Rakeldrucks RKD über eine Rakelaufnahme RKAF auf die Rakel RK. Im Zuge dieser Bereitstellung wird der für die Rakel RK bestimmte Rakeldruck RKD, wie bereits eingangs im Zusammenhang mit der Beschreibung der FIGUR 1 erläutert, mit einer in der Rakelaufnahme RKAF angeordneten Kraftmessdose KMD gemessen.

Mit der derartig aufgebauten, den Rakeldruck RKD bereitstellenden Rakelanordnung RKA lässt sich nun der rakelfähige Stoff SF, wie mit der Beschreibung der FIGUR 1 dargelegt, auf eine Bearbeitungsfläche BAF eines zu bearbeitenden Werkstücks WST, das z.B. als ein Substrat SBS mit einer darüber angeordneten Schablone SBL ausgebildet sein kann, im Sieb-/Schablonendruck verarbeiten. Dabei wird der in einem keilförmigen, durch die infolge des gemessenen Rakeldrucks RKD eine konstante Biegung BG über eine Rakelbreite RKB aufweisende, gebogene Rakel RK mit der Bearbeitungsfläche BAF gebildeten Vorratsraum VR bevorratete, rakelfähige Stoff SF aufgrund der Rakelbewegung entlang des Rakelweges RKW mit einer Stoffschichtdicke gleichmäßig auf der Bearbeitungsfläche BAF des Werkstücks WST, SBS, SBL nach Maßgabe der Rakelbreite RKB verteilt. Eine solche gleichmäßige Verteilung des Stoffes SF lässt sich problemlos insbesondere dann erreichen, wenn bei gegebener Rakelbewegung RKW und konstanter Biegung BG der Rakel RK über die Rakelbreite RKB, der Rakeldruck RKD konstant ist und die Bearbeitungsfläche BAF eine homogene Oberflächenbeschaffenheit oder Oberflächenstruktur aufweist.

Weist die Bearbeitungsfläche BAF hingegen eine inhomogene Oberflächenbeschaffenheit oder -struktur auf, die Bearbeitungsfläche BAF besitzt also Inhomogenitäten IHG in Bezug auf deren Oberflächenbeschaffenheit oder -struktur, so treten bei einem konstanten Rakeldruck RKD über die Rakelbreite RKB der Rakel RK ungleichmäßig auftretende Verformungen VF, die bei der Stoffverteilung auf der Bearbeitungsfläche BAF die Ursache für unerwünschte Stoffschichtdickenschwankungen sind.

Diese Inhomogenitäten IHG können dabei "linear" oder "nichtlinear" sein, wobei eine "lineare" Inhomogenität IHG der Bearbeitungsfläche BAF beispielsweise darin besteht, dass das Werkstück WST, SBS, SBL mit der Bearbeitungsfläche BAF gegenüber der Rakel RK lediglich verkippt ist und diese Verkippung gegenüber der Rakel RK beispielsweise durch eine Neuausrichtung der Rakel RK korrigierbar ist. Wohingegen bei einer "nichtlinearen" Inhomogenität IHG eine solche Korrektur nicht mehr so ohne weiteres möglich ist.

Um nun derartig auftretende Verformungen VF im Sinne einer ortsaufgelösten Rakeldruck-Überwachung erfassen und damit die unerwünschten Stoffschichtdickenschwankungen vermeiden zu können, gibt es - wie bereits vorstehend erwähnt - die Einrichtung zur taktilen Dehnungsmessung EDMₜ. Sie ist zu diesem Zweck an die Rakel RK angebracht oder in diese integriert.

Die Einrichtung zur taktilen Dehnungsmessung EDMₜ enthält in der dargestellten Ausprägung drei auf einem "Dehnungsmessstreifen <DMS>"-Prinzip beruhende Dehnungsmesssensoren DMS, die an drei Erfassungsorten EFO über die Rakelbreite RKB der Rakel RK angeordnet sind und die die Verformungen VF über die Rakelbreite RKB taktil und ortsaufgelöst erfassen. Die Anordnung der Sensoren ist vorzugsweise so ausgestaltet, dass die drei Dehnungsmesssensoren DMS über die Rakelbreite RKB gleichmäßig verteilt sind, so z.B. links, rechts und in der Mitte der Rakel RK. Die Anzahl der Erfassungsorte EFO und Dehnungsmesssensoren DMS ist nicht auf drei beschränkt, sondern sie kann auch größer als drei sein, nur sie sollte wenigstens zwei Erfassungsorte EFO und zwei Dehnungsmesssensoren DMS für den angegebenen Zweck umfassen.

Alternativ zu den auf dem DMS-Prinzip beruhenden Dehnungsmesssensoren DMS können auch auf einem "Fiber Bragg Grating <FBG>"-Prinzip beruhende Sensoren eingesetzt werden.

Eine Einrichtung zur taktilen Dehnungsmessung EDMₜ mit drei oder mehr Dehnungsmesssensoren DMS bietet sich insbesondere dann an, wenn ungleichmäßig auftretende Verformungen VF der Rakel RK zu erfassen sind, die durch "nichtlineare" Inhomogenitäten IHG in der Oberflächenbeschaffenheit oder -struktur der Bearbeitungsfläche BAF hervorgerufen werden. Demgegenüber ist es für das Erfassen von Verformungen VF, die durch "lineare" Inhomogenitäten IHG, z.B. durch die besagten Verkippungen, hervorgerufen werden, schon ausreichend, dass die Einrichtung zur taktilen Dehnungsmessung EDMₜ die angesprochenen zwei Dehnungsmesssensoren DMS aufweist.

Mit der taktilen Erfassung der Verformungen VF an den Erfassungsorten EFO generieren die Dehnungsmesssensoren DMS in der Einrichtung EDMₜ als Messergebnisse jeweils die Verformungen VF repräsentierende Rakeldruckdaten RKDD. Diese Rakeldruckdaten RKDD werden über die Verbindung zwischen der Einrichtung EDMₜ und der Rakel-Antriebs-/Steuerungseinheit RASE an die dort enthaltene Steuereinrichtung (in der FIGUR 1 nicht explizit dargestellt) übertragen. Die Rakeldruckdaten RKDD basieren entweder auf einer eindimensionalen Messung an den Erfassungsorten EFO entlang der Rakelbreite RKB der Rakel RK oder auf eine zweidimensionale Messung entlang der Rakelbreite der Rakel RK und des Rakelweges RKW der bewegbaren Rakel RK.

In der Steuereinrichtung werden die Rakeldruckdaten RKDD zur Regelung des Rakeldrucks RKD und Steuerung eines Verarbeitungsprozesses für die Verarbeitung der rakelfähigen Stoffe benutzt und weiterverarbeitet, z.B. ausgewertet. Die Rakeldruckdaten RKDD können dabei zu unterschiedlichen Zwecken genutzt werden, so z.B.
- zur Ausgabe eines Steuerungskommandos zum Beenden der Stoff-Verarbeitung und/oder zum Verwerfen des Werkstücks WST mit der Bearbeitungsfläche BAF, oder
- zur Datenerhebung und Gewinnung von Informationen über das Werkstück WST mit der zu bearbeitenden Bearbeitungsfläche BAF oder
- zum Eingreifen in den Verarbeitungsprozess derart, dass die Rakel RK bei kleinen unmittelbar während des Verarbeitungsprozesses korrigierbaren Inhomogenitäten IHG, z.B. Unebenheiten, in der Oberflächenbeschaffenheit oder -struktur der Bearbeitungsfläche BAF - insbesondere dann, wenn diese beispielsweise durch "linearen" Verkippungen des Werkstücks WST hervorgerufen werden - zum Ausgleich dieser korrigierbaren Inhomogenitäten neu ausgerichtet und/oder kontinuierlich nachgestellt wird.

FIGUR 3 zeigt ebenfalls ausgehend von der FIGUR 1 - wie dort in Frontal- oder Rückansicht (obere Darstellung) sowie in Profilansicht (Seitenansicht, untere Darstellung) - eine alternative Rakelanordnung RKA' zur ortsaufgelösten Überwachung des Rakeldrucks RKD für das Verarbeiten des rakelfähigen Stoffes SF, z.B. eines Lacks oder einer Paste, mittels kontaktloser Abstandsmessung AMₖ. Die Rakelanordnung RKA enthält hierfür eine Rakel RK', eine Einrichtung zur kontaktlosen Abstandsmessung EAMₖ und die Rakel-Antriebs-/Steuerungseinheit RASE, die nicht zuletzt für die Überwachung des Rakeldrucks RKD eine gemeinsame Funktionseinheit bilden. Hierfür enthält die Rakel-Antriebs-/Steuerungseinheit RASE wieder zum einen zur Bewegung der Rakel RK' und der Einrichtung zur kontaktlosen Abstandsmessung EAMₖ, wie in der Seitenansicht der FIGUR 3 dargestellt entlang des Rakelweges RKW, die herkömmlich ausgebildete und deshalb nicht explizit dargestellte und weiter betrachtete Antriebsvorrichtung und zum anderen die ebenfalls nicht im Detail dargestellte und beschriebene Steuerungseinrichtung. Die Steuerungseinrichtung ist für sämtliche Steuerungsaufgaben der Rakelanordnung RKA' zuständig und ist unter anderem im Zusammenhang mit der Überwachung des Rakeldrucks RKD, wie später erläutert werden wird und wenngleich auch nicht explizit dargestellt, mit der Einrichtung zur kontaktlosen Abstandsmessung EAMₖ verbunden. Eine dieser Steuerungsaufgaben ist die Bereitstellung des Rakeldrucks RKD über die Rakelaufnahme RKAF auf die Rakel RK . Im Zuge dieser Bereitstellung wird wieder der für die Rakel RK' bestimmte Rakeldruck RKD, wie bereits eingangs im Zusammenhang mit der Beschreibung der FIGUR 1 erläutert, mit der in der Rakelaufnahme RKAF angeordneten Kraftmessdose KMD gemessen.

Mit der derartig aufgebauten, den Rakeldruck RKD bereitstellenden Rakelanordnung RKA' lässt sich nun auch wieder der rakelfähige Stoff SF, wie mit der Beschreibung der FIGUR 1 dargelegt, auf die Bearbeitungsfläche BAF des zu bearbeitenden Werkstücks WST, das z.B. wieder als das Substrat SBS mit der darüber angeordneten Schablone SBL ausgebildet sein kann, im Sieb-/Schablonendruck verarbeiten. Dabei wird wieder der in dem keilförmigen, durch die infolge des gemessenen Rakeldrucks RKD die konstante Biegung BG über die Rakelbreite RKB aufweisende, gebogene Rakel RK' mit der Bearbeitungsfläche BAF gebildeten Vorratsraum VR bevorratete, rakelfähige Stoff SF aufgrund der Rakelbewegung entlang des Rakelweges RKW mit einer Stoffschichtdicke gleichmäßig auf der Bearbeitungsfläche BAF des Werkstücks WST, SBS, SBL nach Maßgabe der Rakelbreite RKB verteilt. Eine solche gleichmäßige Verteilung des Stoffes SF lässt sich wieder problemlos insbesondere dann erreichen, wenn bei gegebener Rakelbewegung RKW und konstanter Biegung BG der Rakel RK' über die Rakelbreite RKB, der Rakeldruck RKD konstant ist und die Bearbeitungsfläche BAF eine homogene Oberflächenbeschaffenheit oder Oberflächenstruktur aufweist.

Weist die Bearbeitungsfläche BAF hingegen eine inhomogene Oberflächenbeschaffenheit oder -struktur auf, die Bearbeitungsfläche BAF besitzt also die Inhomogenitäten IHG in Bezug auf deren Oberflächenbeschaffenheit oder -struktur, so treten bei einem konstanten Rakeldruck RKD über die Rakelbreite RKB der Rakel RK' wieder die ungleichmäßig auftretenden Verformungen VF, die bei der Stoffverteilung auf der Bearbeitungsfläche BAF die Ursache für unerwünschte Stoffschichtdickenschwankungen sind.

Diese Inhomogenitäten IHG können dabei erneut "linear" oder "nichtlinear" sein, wobei die "lineare" Inhomogenität IHG der Bearbeitungsfläche BAF beispielsweise darin besteht, dass das Werkstück WST, SBS, SBL mit der Bearbeitungsfläche BAF gegenüber der Rakel RK' lediglich verkippt ist und diese Verkippung gegenüber der Rakel RK' beispielsweise durch eine Neuausrichtung der Rakel RK' korrigierbar ist. Wohingegen bei einer "nichtlinearen" Inhomogenität IHG eine solche Korrektur nicht mehr so ohne weiteres möglich ist.

Um nun auch wieder derartig auftretende Verformungen VF im Sinne einer ortsaufgelösten Rakeldruck-Überwachung erfassen und damit die unerwünschten Stoffschichtdickenschwankungen vermeiden zu können, gibt es - wie bereits vorstehend erwähnt und im Unterschied zu der FIGUR 2 - die Einrichtung zur kontaktlosen Abstandsmessung EAMₖ. Sie ist zu diesem Zweck an die Rakel-Antriebs-/Steuerungseinheit RASE angebracht, dieser zugeordnet oder in diese integriert. Die Einrichtung zur kontaktlosen Abstandsmessung EAMₖ ist für die ortsaufgelöste, kontaktlose Erfassung der Verformungen VF an den Erfassungsorten EFO derart ausgebildet ist, dass die kontaktlose Abstandmessung AMₖ entweder als Triangulation TRG optisch und winkelbasiert oder mittels Konfokaltechnik KFT konfokal durchgeführt wird.

Die kontaktlose, auf Abstandsmessung basierende Erfassung ist vorzugsweise so ausgestaltet, dass die drei, die Triangulation TRG oder die Konfokaltechnik KFT ausführende kontaktlosen Sensoreinrichtungen SEₖ über die Rakelbreite RKB gleichmäßig so verteilt angeordnet sind, dass z.B. die kontaktlose Abstandsmessung links, rechts und in der Mitte in Bezug auf die Rakel RK' erfolgen kann. Die Anzahl der Erfassungsorte EFO und der Sensoreinrichtungen SEₖ ist auch wieder nicht auf drei beschränkt, sondern sie kann auch größer als drei sein, nur sie sollte wieder wenigstens zwei Erfassungsorte EFO und zwei Sensoreinrichtungen SEₖ für den angegebenen Zweck umfassen.

Alternativ zu den auf dem Triangulation- oder Konfokal-Prinzip beruhenden Sensoreinrichtungen SEₖ können auch auf einem auf Prinzipien zur Musterprojektion PMP oder auf Prinzipien zur Streifenprojektion PSP beruhende Sensoreinrichtungen SEₖ eingesetzt werden.

Auch hier bietet sich eine Einrichtung zur kontaktlosen Abstandsmessung EAMₖ mit drei oder Sensoreinrichtungen SEₖ insbesondere dann an, wenn ungleichmäßig auftretende Verformungen VF der Rakel RK' zu erfassen sind, die durch "nichtlineare" Inhomogenitäten IHG in der Oberflächenbeschaffenheit oder -struktur der Bearbeitungsfläche BAF hervorgerufen werden. Demgegenüber ist es für das Erfassen von Verformungen VF, die durch "lineare" Inhomogenitäten IHG, z.B. durch die besagten Verkippungen, hervorgerufen werden, schon ausreichend, dass die Einrichtung zur kontaktlosen Abstandsmessung EAMₖ die angesprochenen zwei Sensoreinrichtungen SEₖ aufweist.

Mit der kontaktlosen Erfassung der Verformungen VF an den Erfassungsorten EFO generieren auch die Sensoreinrichtungen SEₖ in der Einrichtung EAMₖ als Messergebnisse jeweils die Verformungen VF repräsentierende Rakeldruckdaten RKDD. Diese Rakeldruckdaten RKDD' werden über die Verbindung zwischen der Einrichtung EAMₖ und der Rakel-Antriebs-/Steuerungseinheit RASE an die dort enthaltene Steuereinrichtung (in der FIGUR 1 nicht explizit dargestellt) übertragen. Die Rakeldruckdaten RKDD' basieren dabei auch wieder entweder auf einer eindimensionalen Messung an den Erfassungsorten EFO entlang der Rakelbreite RKB der Rakel RK' oder auf eine zweidimensionale Messung entlang der Rakelbreite der Rakel RK' und des Rakelweges RKW der bewegbaren Rakel RK'.

In der Steuereinrichtung werden die Rakeldruckdaten RKDD' dann wieder zur Regelung des Rakeldrucks RKD und Steuerung eines Verarbeitungsprozesses für die Verarbeitung der rakelfähigen Stoffe benutzt und weiterverarbeitet, z.B. ausgewertet. Die Rakeldruckdaten RKDD' können dabei zu unterschiedlichen Zwecken genutzt werden, so z.B.
- zur Ausgabe eines Steuerungskommandos zum Beenden der Stoff-Verarbeitung und/oder zum Verwerfen des Werkstücks WST mit der Bearbeitungsfläche BAF, oder
- zur Datenerhebung und Gewinnung von Informationen über das Werkstück WST mit der zu bearbeitenden Bearbeitungsfläche BAF oder
- zum Eingreifen in den Verarbeitungsprozess derart, dass die Rakel RK' bei kleinen unmittelbar während des Verarbeitungsprozesses korrigierbaren Inhomogenitäten IHG, z.B. Unebenheiten, in der Oberflächenbeschaffenheit oder -struktur der Bearbeitungsfläche BAF insbesondere dann, wenn diese beispielsweise durch "linearen" Verkippungen des Werkstücks WST hervorgerufen werden - zum Ausgleich dieser korrigierbaren Inhomogenitäten neu ausgerichtet und/oder kontinuierlich nachgestellt wird.

## Patentansprüche

1. Verfahren zur ortsaufgelösten Rakeldruck-Überwachung für das Verarbeiten von rakelfähigen Stoffen, bei dem ein Stoff (SF) mit einer Rakel (RK, RK') und einem auf die Rakel (RK, RK') ausgeübten Rakeldruck (RKD) auf einer Bearbeitungsfläche (BAF) eines zu bearbeitenden Werkstücks (WST, SBS, SBL) verarbeitbar ist, indem die durch den Rakeldruck (RKD) gebogene Rakel (RK, RK') mit der Bearbeitungsfläche (BAF) für eine gegebene Rakelbreite (RKB) einen keilförmigen Vorratsraum (VR) für den zu verarbeitenden Stoff (SF) bildend bewegbar (RKW) ist und dabei der bevorratete Stoff (SF) mit einer Stoffschichtdicke bei gegebener Rakelbewegung (RKW) sowie konstanter Biegung (BG) der Rakel (RK, RK') über die Rakelbreite (RKB), was bei einer homogenen Oberflächenbeschaffenheit oder -struktur der Bearbeitungsfläche (BAF) und konstantem Rakeldruck (RKD) der Fall ist, auf der Bearbeitungsfläche (BAF) nach Maßgabe der Rakelbreite (RKB) gleichmäßig verteilbar ist,
**dadurch gekennzeichnet, dass**
der Rakeldruck (RKD) ortsaufgelöst überwacht wird, indem an mindestens zwei Erfassungsorten (EFO) über die Rakelbreite (RKB) der Rakel (RK, RK'), aufgrund von Inhomogenitäten (IHG) der Bearbeitungsfläche (BAF) in Bezug auf deren Oberflächenbeschaffenheit oder -struktur über die Rakelbreite (RKB) der Rakel (RK) ungleichmäßig auftretende Verformungen (VF), die bei der Stoffverteilung auf der Bearbeitungsfläche (BAF) die Ursache für unerwünschte Stoffschichtdickenschwankungen sind, durch taktile Dehnungsmessung (DMₜ) oder durch kontaktlose Abstandmessung (AMₖ) erfasst werden.

2. Verfahren nach Anspruch 1, **dadurch gekennzeichnet, dass**
die ungleichmäßigen Verformungen (VF) der Rakel (RK, RK'), die durch nichtlineare Inhomogenitäten (IHG) in der Oberflächenbeschaffenheit oder -struktur der Bearbeitungsfläche (BAF) hervorgerufen werden, an drei Erfassungsorten (EFO) über die Rakelbreite (RKB) der Rakel (RK, RK') durch die taktile Dehnungsmessung (DMₜ) oder die kontaktlose Abstandmessung (AMₖ) erfasst werden.

3. Verfahren nach Anspruch 1 oder 2, **dadurch gekennzeichnet, dass**
mit der ortsaufgelösten Überwachung des Rakeldrucks (RKD) durch die Dehnungsmessung (DMₜ) oder Abstandmessung (AMₖ) Rakeldruckdaten (RKDD, RKDD) generiert werden, die entweder auf einer eindimensionalen Messung an den Erfassungsorten (EFO) entlang der Rakelbreite (RKB) der Rakel (RK, RK') oder auf eine zweidimensionale Messung entlang der Rakelbreite (RKB) der Rakel (RK, RK') und eines Rakelweges (RKW) der bewegbaren Rakel (RK, RK') basieren.

4. Verfahren nach Anspruch 3, **dadurch gekennzeichnet, dass**
die Rakeldruckdaten (RKDD, RKDD) zur Regelung des Rakeldrucks (RKD), zur Steuerung eines Verarbeitungsprozesses für die Verarbeitung der rakelfähigen Stoffe benutzt werden, insbesondere zur Ausgabe eines Steuerungskommandos zum Beenden der Stoff-Verarbeitung und/oder zum Verwerfen des Werkstücks (WST) mit der Bearbeitungsfläche (BAF), oder zur Datenerhebung und Gewinnung von Informationen über das Werkstück (WST) mit der zu bearbeitenden Bearbeitungsfläche (BAF) oder zum Eingreifen in den Verarbeitungsprozess derart, dass die Rakel (RK, RK') bei kleinen unmittelbar während des Verarbeitungsprozesses korrigierbaren Inhomogenitäten (IHG), z.B. Unebenheiten, in der Oberflächenbeschaffenheit oder -struktur der Bearbeitungsfläche (BAF) - insbesondere dann, wenn diese durch "linearen" Verkippungen des Werkstücks (WST, SBS, SBL) hervorgerufen werden - zum Ausgleich dieser korrigierbaren Inhomogenitäten neu ausgerichtet und/oder kontinuierlich nachgestellt wird.

5. Verfahren nach einem der Ansprüche 1 bis 4, **dadurch gekennzeichnet, dass**
die Dehnungsmessung (DMₜ) mit Dehnungsmesssensoren (DMS) durchgeführt wird, die auf einem "Dehnungsmessstreifen <DMS>"-Prinzip oder einem "Fiber Bragg Grating <FBG>"-Prinzip beruhen.

6. Verfahren nach einem der Ansprüche 1 bis 5, **dadurch gekennzeichnet, dass**
die kontaktlose Abstandmessung (AMₖ) entweder als Triangulation (TRG) optisch und winkelbasiert oder mittels Konfokaltechnik (KFT) konfokal oder auf Prinzipien zur Musterprojektion (PMP) oder auf Prinzipien zur Streifenprojektion (PSP) durchgeführt wird.

7. Verfahren nach einem der Ansprüche 1 bis 6, **dadurch gekennzeichnet, dass**
der rakelfähige Stoff (SF) als Druckmedium, z.B. Lacken oder Pasten, im Druckverfahren, z.B. Schablonen-/Siebdruckverfahren, zur Leiterplattenherstellung auf einem Leiterplattensubstrat verarbeitet wird.

8. Rakelanordnung (RKA, RAK') zur ortsaufgelösten Rakeldruck-Überwachung für das Verarbeiten von rakelfähigen Stoffen mit einer Rakel (RK, RK') und einer Rakel-Antriebs-/Steuerungseinheit (RASE), die derart ausgebildet sind und eine Funktionseinheit bilden, dass ein Stoff (SF) mit der Rakel (RK, RK') und einem auf die Rakel (RK, RK') durch die Rakel-Antriebs-/Steuerungseinheit (RASE) ausgeübten Rakeldruck (RKD) auf einer Bearbeitungsfläche (BAF) eines zu bearbeitenden Werkstücks (WST, SBS, SBL) verarbeitbar ist, indem die durch den Rakeldruck (RKD) gebogene Rakel (RK, RK') mit der Bearbeitungsfläche (BAF) für eine gegebene Rakelbreite (RKB) einen keilförmigen Vorratsraum (VR) für den zu verarbeitenden Stoff (SF) bildend bewegbar (RKW) ist und dabei der bevorratete Stoff (SF) mit einer Stoffschichtdicke bei gegebener Rakelbewegung (RKW) sowie konstanter Biegung (BG) der Rakel (RK, RK') über die Rakelbreite (RKB), was bei einer homogenen Oberflächenbeschaffenheit oder -struktur der Bearbeitungsfläche (BAF) und konstantem Rakeldruck (RKD) der Fall ist, auf dieser nach Maßgabe der Rakelbreite (RKB) gleichmäßig verteilbar ist,
**gekennzeichnet durch**
eine Einrichtung zur taktilen Dehnungsmessung (EDMₜ) oder eine Einrichtung zur kontaktlosen Abstandmessung (EAMₖ) mit der jeweils der Rakeldruck (RKD) ortsaufgelöst überwacht wird, indem an mindestens zwei Erfassungsorten (EFO) über die Rakelbreite (RKB) der Rakel (RK, RK'), aufgrund von Inhomogenitäten (IHG) der Bearbeitungsfläche (BAF) in Bezug auf deren Oberflächenbeschaffenheit oder -struktur über die Rakelbreite (RKB) der Rakel (RK, RK') ungleichmäßig auftretende Verformungen (VF), die bei der Stoffverteilung auf der Bearbeitungsfläche (BAF) die Ursache für unerwünschte Stoffschichtdickenschwankungen sind, taktil (DMₜ) bzw. kontaktlos (AMₖ) erfassbar sind.

9. Rakelanordnung (RKA, RKA') nach Anspruch 8, **dadurch gekennzeichnet, dass**
die Einrichtung zur taktilen Dehnungsmessung (EDMₜ) oder die Einrichtung zur kontaktlose Abstandmessung (EAMₖ) derart ausgebildet ist, dass die ungleichmäßigen Verformungen (VF) der Rakel (RK, RK'), die durch nichtlineare Inhomogenitäten (IHG) in der Oberflächenbeschaffenheit oder -struktur der Bearbeitungsfläche (BAF) hervorgerufen werden, an drei Erfassungsorten (EFO) über die Rakelbreite (RKB) der Rakel (RK, RK') durch die taktile Dehnungsmessung (DMₜ) oder die kontaktlose Abstandmessung (AMₖ) erfasst werden.

10. Rakelanordnung (RKA, RKA') nach Anspruch 8 oder 9,
**dadurch gekennzeichnet, dass**
die Einrichtung zur taktilen Dehnungsmessung (EDMₜ) oder die Einrichtung zur kontaktlose Abstandmessung (EAMₖ) derart ausgebildet ist, dass mit der ortsaufgelösten Überwachung des Rakeldrucks (RKD) durch die Dehnungsmessung (DMₜ) oder Abstandmessung (AMₖ) Rakeldruckdaten (RKDD, RKDD) generiert werden, die entweder auf einer eindimensionalen Messung an den Erfassungsorten (EFO) entlang der Rakelbreite (RKB) der Rakel (RK, RK') oder auf eine zweidimensionale Messung entlang der Rakelbreite (RKB) der Rakel (RK, RK') und eines Rakelweges (RKW) der bewegbaren Rakel (RK, RK') basieren.

11. Rakelanordnung (RKA, RKA') nach Anspruch 10, **dadurch gekennzeichnet, dass**
die Rakeldruckdaten (RKDD, RKDD) zur Regelung des Rakeldrucks (RKD), zur Steuerung eines Verarbeitungsprozesses für die Verarbeitung der rakelfähigen Stoffe benutzbar sind, insbesondere zur Ausgabe eines Steuerungskommandos zum Beenden der Stoff-Verarbeitung und/oder zum Verwerfen des Werkstücks (WST) mit der Bearbeitungsfläche (BAF), oder zur Datenerhebung und Gewinnung von Informationen über das Werkstück (WST) mit der zu bearbeitenden Bearbeitungsfläche (BAF) oder zum Eingreifen in den Verarbeitungsprozess derart, dass die Rakel (RK) bei kleinen unmittelbar während des Verarbeitungsprozesses korrigierbaren Inhomogenitäten (IHG), z.B. Unebenheiten, in der Oberflächenbeschaffenheit oder -struktur der Bearbeitungsfläche (BAF) - insbesondere dann, wenn diese durch "linearen" Verkippungen des Werkstücks (WST) hervorgerufen werden - zum Ausgleich dieser korrigierbaren Inhomogenitäten neu ausgerichtet und/oder kontinuierlich nachgestellt wird.

12. Rakelanordnung (RKA, RKA') nach einem der Ansprüche 8 bis 11, **dadurch gekennzeichnet, dass**
die Einrichtung zur taktilen Dehnungsmessung (EDMₜ) für die Erfassung der Verformungen (VF) an den Erfassungsorten (EFO) Dehnungsmesssensoren (DMS) aufweist, bei dem die taktile Dehnungsmessung (DMₜ) auf einem "Dehnungsmessstreifen <DMS>"-Prinzip oder einem "Fiber Bragg Grating <FBG>"-Prinzip beruhen.

13. Rakelanordnung (RKA, RKA') nach einem der Ansprüche 8 bis 12, **dadurch gekennzeichnet, dass**
die Einrichtung zur kontaktlosen Abstandmessung (EAMₖ) für die Erfassung der Verformungen VF an den Erfassungsorten EFO derart ausgebildet ist, dass die kontaktlose Abstandmessung (AMₖ) entweder als Triangulation (TRG) optisch und winkelbasiert oder mittels Konfokaltechnik (KFT) konfokal oder auf Prinzipien zur Musterprojektion (PMP) oder auf Prinzipien zur Streifenprojektion (PSP) durchgeführt wird.

14. Rakelanordnung (RKA, RKA') nach Anspruch 8 oder 13,
**dadurch gekennzeichnet, dass**
der rakelfähige Stoff (SF) als Druckmedium, z.B. Lacken oder Pasten, im Druckverfahren, z.B. Schablonen-/Siebdruckverfahren, zur Leiterplattenherstellung auf einem Leiterplattensubstrat verarbeitbar ist.
